# FASCICULE DE BREVET EUROPEEN

(11) **EP 1 247 914 B1**
(45) Date de publication et mention de la délivrance du brevet: **02.02.2005**
(21) Numéro de dépôt: 02370010.7
(22) Date de dépôt: 05.04.2002
(51) Int. Cl.: E04B 1/00, E05D 15/06

(54) **Ensemble d'éléments pour la fabrication d'une porte coulissante pour abri**
Elementanordnung zur Herstellung einer Schiebetür für einen Schutzraum
Element assembly for the manufacturing of a sliding door for a shelter

(30) Priorité: 06.04.2001 FR 0104685
(43) Date de publication de la demande: 09.10.2002
(73) Titulaire: Verschuere, René Michel, 7730 Estaimpuis (BE); Vlaemynck, Claudine Marie-Henriette, 7730 Estaimpuis (BE)
(72) Inventeur: Verschuere, René Michel, 7730 Estaimpuis (BE); Vlaemynck, Claudine Marie-Henriette, 7730 Estaimpuis (BE)
(74) Mandataire: Hennion, Jean-Claude

(56) Documents cités:
- US-A- 4 671 027
- US-A- 4 833 829
- US-A- 5 224 297
- US-A- 6 131 340

## Description

La présente invention concerne des abris, par exemple des abris pour piscine, qui comportent une armature faite de profilés cintrés formant arceaux sur lesquels sont fixés des plaques de couverture qui forment le toit et les parois de l'abri. Elle concerne plus particulièrement une structure pour porte coulissante équipant un abri tel que précité.

Dans la majorité des abris tels que précédemment décrit, le battant de la porte se déplace au moyen de roulettes qui coulissent dans un rail en U. Du fait de la forme arrondie de l'abri, l'eau est rapidement évacuée le long des parois et aucune étanchéité particulière n'est prévue au niveau du rail, si ce n'est un rebord déviant l'eau sur les côtés de la porte.

Le problème de l'étanchéité se pose de manière plus cruciale dans le cas d'un abri formé contre un mur, c'est-à-dire dont les profilés cintrés prennent appui sur un mur et s'étendent en arc de cercle vers le sol. Dans ce cas, le rail en U est disposé au niveau du mur ce qui correspond au toit de l'abri. Un simple rebord recouvrant le rail ne suffit donc plus pour éviter les écoulements d'eau à l'intérieur de l'abri. En général, dans ce cas de figure, on construit un chéneau de récupération des eaux de pluie sur lequel on vient fixer la porte coulissante. La majorité des eaux de pluie qui ruissellent étant collectées par le chéneau, les infiltrations au niveau du rail en U de la porte sont donc réduites. Néanmoins, la présence de ce chéneau impose un entretien régulier pour éviter les risques de bouchage.

La présente invention a pour but de proposer une porte coulissante pour abri du type comportant une structure en profilés cintrés sur lesquels sont fixés des plaques de couverture qui assurent une bonne étanchéité de l'abri au niveau de la porte et qui dans le cas d'un abri prenant appui sur un mur évitent la construction d'un chéneau tel que précité.

Ce but est atteint au moyen d'un ensemble d'éléments pour la fabrication d'une porte coulissante pour abri comportant une structure formée de profilés cintrés sur lesquels sont fixées des plaques de couverture, la porte comportant elle-même des montants latéraux cintrés, qui de manière caractéristique selon l'invention comprend :
- un premier profilé rectiligne comportant une gorge longitudinale;
- au moins deux roulettes insérées dans ladite gorge du premier profilé et mobiles en translation dans cette dernière ;
- des moyens de liaison de chacune des roulettes avec un montant fait d' un profilé dans une direction sensiblement perpendiculaire à ladite gorge ; et
- des moyens de fixation étanche d'au moins une plaque de couverture entre les roulettes qui comprennent une réglette plate s'étendant parallèlement au premier profilé entre les deux roulettes et un second profilé qui coopère avec ladite réglette pour fixer par pincement, de manière étanche, ladite ou lesdites plaques de couverture sur ladite réglette.

L'invention a en outre pour objet une porte coulissante telle que définie par la revendication 8 annexée.

L'étanchéité de la structure de la porte de l'invention est assurée par le contact étroit de la réglette sur la plaque de couverture. Le second profilé qui assure ce contact peut s'étendre sur tout ou partie de la longueur de la réglette.

Selon une variante de réalisation, le second profilé présente une section transversale en U ce qui permet d'assurer un pincement efficace de la plaque de couverture sur la réglette. Ce second profilé peut également, lorsque le matériau qui le constitue est suffisamment rigide, éviter que la plaque de couverture ne gondole, il fait alors également office de moyens de rigidification.

Selon l'invention, les moyens de liaison des roulettes avec un montant ne sont pas limités. Selon un mode de réalisation particulier, les moyens de liaison des roulettes avec un montant comportent une tige encastrable dans ledit profilé.

De même, la section de la gorge et la forme des roulettes ne sont pas limitées selon l'invention. Selon un mode de réalisation particulier, la gorge est sensiblement tubulaire et les roulettes présentent en section transversale deux arcs de cercles opposés qui coopèrent avec la gorge en sorte de permettre une rotation de la roulette par rapport à un axe sensiblement transversal au premier profilé.

Selon un mode de réalisation particulier, le premier profilé comporte des seconds moyens d'étanchéité permettant d'assurer l'étanchéité entre le premier profilé, les arceaux de la structure de l'abri et les plaques de couverture.

Selon une variante particulière de réalisation, les seconds moyens d'étanchéité comportent un troisième profilé solidaire du premier profilé qui s'étend parallèlement à ce dernier profilé au delà de l'ouverture de la gorge du premier profilé et qui comporte une cavité s'étendant sur toute sa longueur; cette cavité est apte à recevoir un élément d'étanchéité. Cet élément d'étanchéité peut par exemple être un balai ou un joint de caoutchouc.

La présente invention, ses caractéristiques et les différents avantages qu'elle procure apparaîtront mieux à la lecture de la description qui suit et fait référence aux dessins annexés représentant un mode particulier de réalisation, présenté à titre d'exemple non limitatif et sur lequel :
- la figure 1 représente une vue en perspective d'un abri prenant appui sur un mur et équipé d'une porte coulissante de l'invention ;
- la figure 2 représente une vue de dessus d'un détail d'un mode de réalisation de la porte coulissante de l'invention ;
- la figure 3 représente une coupe transversale de ce même mode de réalisation.

La figure 1 représente un abri du type comprenant une structure formée de profilés cintrés P qui forment des arceaux et sur lesquels sont fixés des plaques de couverture C. Dans le cas particulier ici représenté, les profilés P prennent appui sur la surface verticale d'un mur M et s'étendent en arc de cercle vers le sol S où ils sont fixés. Dans le cas particulier de la figure 1, l'abri comporte quatre profilés P entre lesquels sont fixés des plaques de couverture C. Ces plaques C forment, du fait de leur forme arrondie, à la fois, le toit et une des parois latérales de l'abri (la seconde paroi latérale est formée par le mur M). Dans le cas de la figure 1, l'abri comporte une porte coulissante 1 à un battant 1a. Cette porte coulissante 1, qui coulisse dans un premier profilé 2 fixé sur la mur M, comprend deux montants 3 de porte et une ou plusieurs plaques de couverture C fixées entre les deux montants 3 et solidarisées au premier profilé 2 par l'intermédiaire de moyens de fixation 4 qui seront plus amplement décrits en référence aux figures 2 et 3.

Sur la figure 1, le premier profilé 2 s'étend sur toute la longueur de l'abri et est disposé au dessus des profilé P fixes. Il est donc possible de faire coulisser le battant 1a sur toute la longueur de l'abri, ce battant 1a venant recouvrir une portion de la paroi latérale de l'abri. Il est également possible selon l'invention d'équiper un abri d'une porte comprenant plusieurs battants semblables au battant 1a précédemment décrit. Ces battants peuvent coulisser dans un même premier profilé tel que précédemment décrit, ils sont alors rabattus d'un coté ou des deux cotés de l'ouverture de l'abri. Il est également possible d'équiper un abri de plusieurs premiers profilés 2 s'étendant sur tout ou partie de la longueur de l'abri et superposés l'un sur l'autre. Dans ce cas, il est possible de rabattre les battants de la porte coulissante l'un sur l'autre, du fait de la superposition des premiers profilés 2 dans lesquels ils coulissent.

En référence à la figure 2, l'ensemble d'éléments de l'invention pour la fabrication d'une porte coulissante comprend un premier profilé 2 qui comprend une gorge longitudinale 2a. Dans la gorge 2a sont montées en translation deux roulettes 5. L'axe de roulement 5a de chacune des roulettes 5 se prolonge par une tige 5b faisant office de moyen de liaison et qui est fixée, par exemple, par encastrement dans un montant 3. Les deux tiges 5b sont reliées par une réglette plate 4a qui s'étend parallèlement à la gorge 2a. Une plaque de couverture C est disposée sur la réglette 4a et pincée sur la surface de cette dernière par le second profilé 4b qui présente une section transversale en U. Une des branches de ce U vient donc en contact avec la face supérieure de la plaque de couverture C, l'autre prenant appui sur la face inférieure de la réglette 4a. La distance séparant la réglette 4a de l'ouverture de la gorge 2a est déterminée en sorte de pouvoir y glisser le second profilé 4b et d'obtenir un interstice minimal entre le second profilé 4b et l'ouverture de la gorge 2a. Du fait de la forme courbe des montants 3 et de l'inclinaison possible des roulettes 5, la réglette 4a et le second profilé 4b se positionnent à proximité du premier profilé 2 ce qui assure une bonne étanchéité de l'abri. Dans l'exemple représenté, le second profilé 4b s'étend sur toute la longueur de la plaque de couverture C située entre les montants 3 et fait donc également office de moyens de rigidification de cette plaque de couverture C, l'empêchant, par exemple, de gondoler. Les montants 3 peuvent être des profilés du même type que les profilés fixes P. Dans ce cas, on ménagera dans l'épaisseur de la paroi latérale du montant 3 une encoche 3b permettant le passage de la réglette 4a. Le second profilé 4a peut également se prolonger à l'intérieur des montants 3 et venir en butée contre la tige 5b.

En section transversale comme représenté sur la figure 3, la gorge 2a présente une section quasi circulaire ce qui permet d'assurer une bonne étanchéité au niveau de la gorge, la pluie ne pouvant que difficilement pénétrer dans la gorge 2a. Les roulettes 5 présentent en section transversale, deux arcs de cercle 5c et 5d opposés qui coopèrent avec la gorge 2a pour permettre le coulissement des roulettes 5 le long de la gorge 2a et également pour permettre l'articulation des roulettes 5 par rapport à l'axe Z. En effet, la forme quasi circulaire de la gorge 2a et la forme cylindrique des roulettes 5 au niveau des portions d'arcs de cercle 5c et 5d, permettent l'inclinaison de l'axe de roulement 5a de la roulette par rapport à l'axe médian Z qui passe par le milieu de l'ouverture de la gorge 2a et lui est sensiblement transversal. Dans le mode de réalisation particulier représenté, les roulettes 5 peuvent être inclinées d'un angle α inférieur ou égal à 10°, d'un coté ou de l'autre de l'axe Z. Cette articulation en rotation de la roulette 5 facilite la pose des montants 3 au sol et permet à ces derniers de travailler, la rotation de la roulette faisant office de jeu. Le second profilé 4b est, lorsqu'il pince la plaque de couverture C, disposé à une distance de l'ordre de 5 mm de la face 5e de la roulette 5 qui affleure au niveau de l'ouverture de la gorge 2a.

Le premier profilé 2 comporte une face 2b destinée à être fixée, par exemple au moyen de vis ou de mortier, contre le mur M. La face 2b comporte, dans l'exemple particulier représenté sur les figures 2 et 3, un rebord 2c qui est destiné à être fiché dans le mur en sorte de conforter la fixation du premier profilé 2.

Dans le mode de réalisation particulier représenté sur la figure 3, le premier profilé 2 comporte des seconds moyens d'étanchéité 6 qui comprennent un troisième profilé 6a disposé à l'aplomb des montants 3 et de la plaque de couverture C de la porte coulissante. Le troisième profilé 6a s'étend parallèlement au premier profilé 2 et est solidaire de ce dernier au moyen d'une entretoise 6b (ou prolongement) qui s'étend, dans le cas présent, sur toute la longueur du premier profilé 2 et du troisième profilé 6a. Le premier profilé 2 et le troisième profilé 6a ont de préférence la même longueur. Le troisième profilé 6a présente une cavité 6c dont l'ouverture 6d est orientée vers la gorge 2a. Cette cavité 6c peut être comme dans l'exemple représenté, équipée d'un balai 7 (ou tout autre élément d'étanchéité) dont l'extrémité libre 7a vient s'appuyer sur la plaque de couverture C et sur les montants 3 de la porte coulissante 1. La présence du troisième profilé 6a, de son entretoise 6b et de l'élément d'étanchéité empêche totalement le passage de la pluie vers la gorge 2a et assure ainsi une étanchéité complète. Dans l'exemple représenté sur la figure 3, la cavité 6c définit une ouverture 6d qui est bordée de rebords 6e perpendiculaires aux parois latérales 6f de la cavité 6c. Le troisième profilé 6a est de préférence, dans le cas présent, réalisé en un matériau suffisamment souple pour permettre l'insertion du balai 7 par déformation des parois latérales 6f de la cavité 6c et le maintien de ce dernier entre les rebords 6e qui pincent le balai 7 à l'instar d'une mâchoire.

Il est également possible selon l'invention d'équiper un abri ne prenant pas appui sur un mur de la porte coulissante de l'invention. Dans ce cas, le premier profilé 2 sera conçu pour être fixé sur les profilés fixes P en sorte de permettre de rabattre par coulissement le ou les battants de la porte sur une des parois latérales de l'abri.

## Revendications

1. Ensemble d'éléments pour la fabrication d'une porte coulissante pour abri comportant une structure formée de profilés cintrés sur lesquels sont fixées des plaques de couverture, la porte comportant elle-même des montants latèraux (3) cintrés, **caractérisé en ce qu'**il comprend :
- un premier profilé rectiligne (2) comportant une gorge longitudinale (2a) ;
- au moins deux roulettes (5) insérées dans ladite gorge (2a) du premier profilé et mobiles en translation dans cette dernière ;
- des moyens de liaison (5b) de chacune des roulettes (5) avec un montant (3) de porte dans une direction sensiblement perpendiculaire à ladite gorge (2a); et
- des moyens de fixation étanche (4) d'au moins une plaque de couverture (C) entre les roulettes qui comprennent une réglette plate (4a) s'étendant parallèlement au premier profilé (2) entre les moyens de liaison (5b) des deux roulettes (5) et un second profilé (4b) apte à coopé'rer avec ladite réglette (4a) pour la fixation par pincement, de manière étanche, d'au moins une plaque de couverture (c) sur ladite réglette (4a).

2. Ensemble d'éléments selon la revendication 1, **caractérisé en ce que** ledit second profilé (4b) présente une section transversale en forme de U.

3. Ensemble d'éléments selon l'une des revendications 1 et 2, **caractérisé en ce que** les moyens de liaison (5b) desdites roulettes (5) avec un montant (3) comportent une tige encastrable (5b) dans ledit montant (3).

4. Ensemble d'éléments selon l'une quelconque des revendications 1 à 3, **caractérisé en ce que** ladite gorge (2a) est sensiblement tubulaire.

5. Ensemble d'éléments selon la revendication 4, **caractérisé en ce que** chaque roulette (5) a une section transversale qui présente deux arcs de cercle (5c, 5d) opposés qui coopèrent avec ladite gorge (2a) pour l'articulation en rotation de ladite roulette (5) par rapport à un axe médian (Z) sensiblement perpendiculaire à la gorge (2a).

6. Ensemble d'éléments selon l'une quelconque des revendications 1 à 5, **caractérisé en ce qu'**il comporte des seconds moyens d'étanchéité (6) qui permettent d'assurer l'étanchéité entre le premier profilé (2) d'une part et, le second profilé (4a), la ou les plaques de couverture ( c) et les montants (3) d'autre part.

7. Ensemble d'éléments selon la revendication 6, **caractérisé en ce que** lesdits seconds moyens d'étanchéité (6) comportent un troisième profilé (6a) solidaire du premier profilé (2), qui s'étend parallèlement audit premier profilé (2) au delà de l'ouverture de la gorge (2a) du premier profilé (2) à l'aplomb des montants et de la ou des plaques de couverture et qui comporte une cavité (6c) apte à recevoir un élément d'étanchéité (7).

8. Porte coulissante destinée à coulisser dans un premier profilé (2) muni d'une gorge (2a) , la porte comportant au moins deux roulettes (5), au moins deux montants parallèles (3) cintrés fixés par des moyens de liaison audites roulettes (5), au moins une plaque de couverture (C) disposée entre lesdits montants (3) et des moyens de fixation étanche de ladite plaque de couverture (C) qui comprennent une réglette (4a) qui s'étend entre les moyens de liaison des deux roulettes (5) et un second profilé (4b) qui coopère avec ladite réglette (4a) pour la fixation par pincement de ladite plaque de couverture (C).

9. Porte coulissante selon la revendication 8, **caractérisée en ce que** ledit premier profilé (2) comporte un troisième profilé (6a) solidaire dudit premier profilé (2) et s'étendant parallèlement audit premier profilé, ledit troisième profilé comportant une cavité (c) apte à recevoir un élément d'étanchéité (7).

## Claims

1. Element assembly for manufacturing a sliding door for a shelter comprising a structure formed of curved profiles to which are fixed covering sheets, the door itself comprising curved side pillars (3), **characterised in that** it includes:
- a first straight profile (2) which has a longitudinal groove (2a);
- at least two rollers (5) inserted into the said groove (2a) of the first profile and able to move linearly in the latter;
- means (5b) of connecting each of the rollers (5) with a door pillar (3) in a direction more or less perpendicular to the said groove (2a); and
- means (4) for sealed fixing of at least one covering sheet (C) between the rollers which consist of a flat guide strip (4a) extending parallel to the first profile (2) between the means (5b) for connecting the two rollers (5) and a second profile (4b) suitable for working in conjunction with the said guide strip (4a) for sealed fixing by gripping at least one covering sheet (c) to the said guide strip (4a).

2. Element assembly according to Claim 1, **characterised in that** the said second profile (4b) has a U-shaped cross section.

3. Element assembly according to one of the Claims 1 and 2, **characterised in that** the means (5b) of connecting the said rollers (5) with a pillar (3) have a rod (5b) which can fit into the said pillar (3).

4. Element assembly according to any one of the Claims 1 to 3, **characterised in that** the said groove (2a) is more or less tubular.

5. Element assembly according to Claim 4, **characterised in that** each roller (5) has a cross section which has two opposite arcs of a circle (5c, 5d) which work in conjunction with the said groove (2a) for articulating the said roller (5) as it rotates, in relation to a centreline (Z) more or less perpendicular to the groove (2a).

6. Element assembly according to any one of the Claims 1 to 5, **characterised in that** it has second means of sealing (6) which allow for ensuring the sealing between the first profile (2) on the one hand and, the second profile (4a), the covering sheet or sheets (c) and the pillars (3) on the other hand.

7. Element assembly according to Claim 6, **characterised in that** the said second means of sealing (6) have a third profile (6a) integral with the first profile (2) which extends parallel with the said first profile (2) beyond the opening of the groove (2a) of the first profile (2) plumb with the pillars and with the covering sheet or sheets, and which has a cavity (6c) suitable for taking a seal (7).

8. Sliding door designed to slide in a first profile (2) provided with a groove (2a), the door having at least two rollers (5), at least two parallel curved pillars (3) fixed by connecting means to the said rollers (5), at least one covering sheet (C) arranged between the said pillars (3) and means of scaled fixing of the said covering sheet (C) which include a guide strip (4a) which extends between the means for connecting two rollers (5) and a second profile (4b) which works in conjunction with the said guide strip (4a) for fixing by gripping the said covering sheet (C).

9. Sliding door according to Claim 8, **characterised in that** the said first profile (2) has a third profile (6a) integral with the said first profile (2) and extending parallel with the said first profile, the said third profile having a cavity(6c) suitable for taking a seal (7).

## Patentansprüche

1. Anordnung von Elementen zur Herstellung einer Schiebetür für einen Schutzraum, mit einer Struktur, die von gebogenen Profilen gebildet ist, an denen Abdeckplatten befestigt sind, wobei die Tür selbst gebogene Seitenpfosten (3) aufweist, **dadurch gekennzeichnet, daß** sie folgendes enthält:
- ein erstes geradliniges Profil (2) mit einer Längskehle (2a);
- wenigstens zwei Rollen (5), die in die Kehle (2a) des ersten Profils eingefügt und in dieser verschiebebeweglich sind;
- Mittel (5b) zum Verbinden einer jeden Rolle (5) mit einem Türpfosten (3) in einer zu der genannten Kehle (2a) im wesentlichen senkrechten Richtung; und
- Mittel (4) zum dichten Befestigen von wenigstens einer Abdeckplatte (C) zwischen den Rollen, die eine flache Leiste (4a), welche sich parallel zum ersten Profil (2) zwischen den Verbindungsmitteln (5b) der beiden Rollen (5) erstreckt, sowie ein zweites Profil (4b) aufweisen, welches geeignet ist, mit der genannten Leiste (4a) zusammenzuwirken, um wenigstens eine Abdeckplatte (C) an der genannten Leiste (4a) auf dichte Weise durch Klemmen zu befestigen.

2. Anordnung von Elementen nach Anspruch 1, **dadurch gekennzeichnet, daß** das zweite Profil (4b) einen U-förmigen Querschnitt aufweist.

3. Anordnung von Elementen nach einem der Ansprüche 1 und 2, **dadurch gekennzeichnet, daß** die Mittel (5b) zum Verbinden der genannten Rollen (5) mit einem Pfosten (3) einen Stift (5b) enthalten, der in den Pfosten (3) eingelassen werden kann.

4. Anordnung von Elementen nach irgendeinem der Ansprüche 1 bis 3, **dadurch gekennzeichnet, daß** die Kehle (2a) im wesentlichen röhrenförmig ist.

5. Anordnung von Elementen nach Anspruch 4, **dadurch gekennzeichnet, daß** jede Rolle (5) einen Querschnitt hat, der zwei gegenüberliegende Kreisbögen (5c, 5d) aufweist, die für die Drehanlenkung der Rolle (5) in Bezug auf eine zu der Kehle (2a) im wesentlichen senkrechte Mittelachse (Z) mit der Kehle (2a) zusammenwirken.

6. Anordnung von Elementen nach irgendeinem der Ansprüche 1 bis 5, **dadurch gekennzeichnet, daß** sie zweite Dichtungsmittel (6) aufweist, die ermöglichen, die Dichtigkeit zwischen dem ersten Profil (2) einerseits und dem zweiten Profil (4a), der oder den Abdeckplatte(n) (C) und den Pfosten (3) andererseits sicherzustellen.

7. Anordnung von Elementen nach Anspruch 6, **dadurch gekennzeichnet, daß** die zweiten Dichtungsmittel (6) ein mit dem ersten Profil (2) fest verbundenes drittes Profil (6a) aufweisen, das sich parallel zum ersten Profil (2) jenseits der Öffnung der Kehle (2a) des ersten Profils (2), senkrecht zu den Pfosten und zu der oder den Abdeckplatte(n) erstreckt und das einen Hohlraum (6c) aufweist, welcher geeignet ist, ein Dichtungselement (7) aufzunehmen.

8. Schiebetür, welche dazu bestimmt ist, in einem ersten Profil (2) zu gleiten, das mit einer Kehle (2a) versehen ist, wobei die Tür wenigstens zwei Rollen (5), wenigstens zwei gebogene parallele Pfosten (3), die über Verbindungsmittel an den Rollen (5) befestigt sind, wenigstens eine Abdeckplatte (C), welche zwischen den Pfosten (3) angeordnet ist, sowie Mittel zum dichten Befestigen der genannten Abdeckplatte (C) aufweist, die eine Leiste (4a), welche sich zwischen den Verbindungsmitteln der zwei Rollen (5) erstreckt, sowie ein zweites Profil (4b) umfassen, das mit der Leiste (4a) zusammenwirkt, um die genannte Abdeckplatte (C) durch Klemmen zu befestigen.

9. Schiebetür nach Anspruch 8, **dadurch gekennzeichnet, daß** das erste Profil (2) ein drittes Profil (6a) aufweist, das mit dem ersten Profil (2) fest verbunden ist und das sich parallel zu dem ersten Profil erstreckt, wobei das dritte Profil einen Hohlraum (6c) aufweist, der geeignet ist, ein Dichtungsmittel (7) aufzunehmen.
